# EUROPÄISCHE PATENTSCHRIFT

(11) **EP 1 355 003 B1**
(45) Veröffentlichungstag und Bekanntmachung des Hinweises auf die Patenterteilung: **18.06.2008**
(21) Anmeldenummer: 03100377.5
(22) Anmeldetag: 19.02.2003
(51) Int. Cl.: D21F 5/04

(54) **Trockenpartie**
Drying section
Section de séchage

(30) Priorität: 19.04.2002 DE 10217571
(43) Veröffentlichungstag der Anmeldung: 22.10.2003
(73) Patentinhaber: Voith Patent GmbH, 89522 Heidenheim (DE)
(72) Erfinder: Schleidt, Bernhard, 1230, Wien (AT); Rollenitz, Erich, 3100, St. Pölten (AT)
(74) Vertreter: Kunze, Klaus

(56) Entgegenhaltungen:
- EP-A- 0 653 515
- DE-C- 4 037 661
- US-A- 5 600 897
- US-A- 5 673 495

## Beschreibung

Die Erfindung betrifft eine Trockenpartie zum Trocknen einer laufenden Materialbahn, insbesondere Papier- oder Kartonbahn, mit mehreren in Bahnlaufrichtung aufeinanderfolgenden Trockengruppen von denen zumindest zwei zweireihig sind, wobei bei jeder der beiden zweireihigen Trockengruppen der oberen Zylinderreihe ein oberes Trockensieb und der unteren Zylinderreihe ein unteres Trockensieb zugeordnet ist. Trockenpartie dieser Art ist aus der US 5,600,897 bekannt.

Weitere Trockenpartien sind beispielsweise in den Druckschriften US 5,539,999, WO 98/48106 und US 5,673,495 beschrieben.

Die DE 40 37 661 und die EP 0 653 515 zeigen eine Trockenpartie, bei der die Papierbahn durchgehend gestützt von einer einreihigen Trockengruppe auf eine zweireihige Trockengruppe übergeben wird.

Ziel der Erfindung ist es, eine verbesserte Trockenpartie der eingangs genannten Art zu schaffen. Dabei soll insbesondere die Gestaltung der Gruppentrennung in der Trockenpartie weiter optimiert werden.

Erfindungsgemäß wird diese Aufgabe dadurch gelöst ,dass die Materialbahn zumindest in einem jeweiligen Übergangsbereich zwischen den zwei unmittelbar aufeinander folgenden zweireihigen Trockengruppen jeweils durchgehend abgestützt ist.

Aufgrund dieser Ausbildung ergibt sich eine optimierte Konzeptgeometrie für die Trockenpartie, die u.a. eine Walzeneinsparung sowie Zylindereinsparung einschließlich Schaber mit sich bringt. Überdies kann aufgrund dieses optimierten Konzeptes die Gesamtlänge der Trockenpartie reduziert werden. Es ergibt sich eine verbesserte Ausschussabführung bei seillosem Überführkonzept. Mit der erfindungsgemäßen Konzeption wird überdies auch der Einbau von Zusatzeinrichtungen wie z.B. von Düsenvorrichtungen und/oder dergleichen ermöglicht. Darüber hinaus ermöglicht die erfindungsgemäße Lösung zum Beispiel den Einbau von Bahnabschlagvorrichtungen. Im Ergebnis ergibt sich eine optimale Gestaltung der Gruppentrennung in der Trockenpartie und dabei insbesondere eine Optimierung eines jeweiligen Übergangs zwischen zwei zweireihigen Trockengruppen. Im Gegensatz zu den bisher üblichen Trockenpartien wird die Faserstoffbahn zwischen den Trockengruppen immer abgestützt.

Bei einer bevorzugten praktischen Ausführungsform der erfindungsgemäßen Trockenpartie wird die Materialbahn in einem jeweiligen Übergangsbereich durch ein der nachfolgenden zweireihigen Trockengruppe zugeordnetes Trockensieb direkt vom Trockenzylinder der vorangehenden Trockengruppe übernommen. Dabei wird die Materialbahn vorzugsweise von einem oberen Trockensieb der nachfolgenden zweireihigen Trockengruppe übernommen. Bei der vorangehenden Trockengruppe kann es sich insbesondere wiederum um eine einreihige oder zweireihige Trockengruppe handeln.

Es ist beispielsweise möglich, dass die Materialbahn in sämtlichen jeweils zwischen zwei Trockengruppen vorgesehenen Übergangsbereichen jeweils durchgehend abgestützt ist. Die Material- oder Faserstoffbahn kann zusätzlich also beispielsweise auch in einem jeweiligen Übergangsbereich zwischen zwei einreihigen Trockengruppen jeweils durchgehend abgestützt sein.

Von Vorteil ist insbesondere auch, wenn zur Unterstützung der Bahnübernahme in einem jeweiligen Übergangsbereich ein Saugkasten vorgesehen ist. Bevorzugt ist die Materialbahn in einem jeweiligen Übergangsbereich um eine Saugwalze geführt, bei der es sich beispielsweise um eine Saugfilzleitwalze und/oder Trockensiebsaugwalze handeln kann. Dabei kann die Materialbahn insbesondere zusammen mit dem oberen Trockensieb der nachfolgenden zweireihigen Trockengruppe um die Saugwalze geführt sein. Von Vorteil ist hierbei u.a. die höhere Betriebssicherheit beim Einführen der Faserstoffbahn, da diese nach der Übernahme durch das betreffende Trockensieb bei eventuell auftretenden Problemen einfach in den Keller geführt werden kann.

Dies ist insbesondere bei hohen Geschwindigkeiten von Bedeutung. Der Überführstreifen kann sich vom Trockensieb lösen. Dabei fliegen die Papierfetzen bei dieser abwärts gerichteten Übernahme des Überführstreifens vom vorhergehenden Trockenzylinder in den Maschinenkeller, wo sie den Produktionsprozess nicht mehr stören. Die Papierfetzen können nicht in den über den Trockenzylindern liegenden Raum (Trockenfilz- bzw. Trockensiebführung) gelangen und so den Produktionsprozess stören.

Grundsätzlich können ein jeweiliger Saugkasten und/oder eine jeweilige Saugwalze in einen Übergangsbereich zwischen beliebigen Trockengruppen, also beispielsweise auch zwischen einreihigen Trockengruppen, vorgesehen sein.

Bei einer besonders kostengünstigen und bevorzugten Ausführung wird das Vakuum in der Saugwalze über den Saugkasten erzeugt. Dabei entfällt die teure Leitungsdurchführung durch das Lager der Saugwalze.

Der Walzenmantel der Saugwalze sollte zur Verteilung der Saugwirkung auf die umschlungene Mantelfläche gerillt und/oder gebohrt ausgeführt sein.

Es ist so auch möglich, den Saugkasten über das Innere der Saugwalze mit einer Unterdruckquelle zu verbinden.

Von besonderem Vorteil ist insbesondere auch die Kombination einer abwärts gerichteten Bahnabnahme vom Trockenzylinder der vorangehenden Trockengruppe durch das Trockensieb der nachfolgenden Trockengruppe, einer Saugwalze im Bereich der unteren Umleitung des Trockensiebes und eines Saugkastens zur Stabilisierung der Bahnführung zwischen den Trockenzylindern und der Saugwalze.

Besonders vorteilhaft sind Überführrandzonen in der Saugwalze und dem Saugkasten in dem Bereich, in dem der Überführbändel oder -streifen beim Überführvorgang läuft. Die Überführzonen können z.B. am führerseitigen Rand der Maschine vorgesehen sein. Die Überführzonen können unabhängig von den restlichen Zonen mit Vakuum beaufschlagt werden.

Auf diese Weise wird das Überführen ohne Seilführung ermöglicht, was den Überführvorgang einfacher und sicherer gestaltet.

Die Erfindung wird im folgenden anhand von Ausführungsbeispielen unter Bezugnahme auf die Zeichnung näher erläutert; in dieser zeigen:
- Fig. 1: eine schematische Darstellung eines Übergangsbereichs zwischen zwei zweireihigen Trockengruppen der Trockenpartie, und
- Fig. 2: eine detailliertere Darstellung eines Übergangsbereichs zwischen zwei zweireihigen Trockengruppen, in dem zur Unterstützung der Bahnübernahme ein Saugkasten vorgesehen ist.

Figur 1 zeigt in schematischer Darstellung einen Übergangsbereich II zwischen zwei unmittelbar aufeinander folgenden zweireihigen Trockengruppen 12 der Trockenpartie 14.

Im vorliegenden Fall ist die Materialbahn 16 in dem Übergangsbereich II durchgehend abgestützt. Dazu wird die Materialbahn 16 in diesem Übergangsbereich II durch das der nachfolgenden zweireihigen Trockengruppe 12 zugeordnete obere Trockensieb 18 direkt vom letzten Trockenzylinder 30 der vorangehenden zweireihigen Trockengruppe 12 übernommen.

Zur Unterstützung der Bahnübernahme ist in dem Übergangsbereich 11 vorzugsweise ein Saugkasten 22 vorgesehen. Überdies wird die Materialbahn 16 zusammen mit dem oberen Trockensieb 18 der nachfolgenden zweireihigen Trockengruppe 12 vorzugsweise um eine Saugwalze 24, z.B. Saugfilzleitwalze und/oder Trockensiebsaugwalze, geführt.

In den beiden zweireihigen Trockengruppen 12 wird die Materialbahn 16 jeweils abwechselnd über Trockenzylinder 28 einer unteren Zylinderreihe und Trockenzylinder 30 einer oberen Zylinderreihe geführt. In jeder der beiden zweireihigen Trockengruppen 12 ist der oberen Zylinderreihe ein oberes Trockensieb 18 und der unteren Zylinderreihe ein unteres Trockensieb 32 zugeordnet. Die Bahn-oder Maschinenlaufrichtung ist durch einen Pfeil "L" angedeutet.

Die Materialbahn 16 kann zweckmäßigerweise in sämtlichen jeweils zwischen zwei Trockengruppen 12 vorgesehenen Übergangsbereichen jeweils durchgehend abgestützt sein. So kann beispielsweise auch zwischen einreihigen Trockengruppen die Materialbahn 16 jeweils durchgehend abgestützt sein. Auch in diesem Fall können zwischen dem betreffenden Gruppen insbesondere wieder ein Saugkasten und/oder eine Saugfilzleitwalze vorgesehen sein.

Fig. 2 zeigt in einer detaillierteren Darstellung nochmals den Übergangsbereich II zwischen zwei zweireihigen Trockengruppen 12 (vgl. auch Fig. 1).

Dabei ist in dem Übergangsbereich II insbesondere wieder der zur Unterstützung der Bahnübernahme vorgesehene Saugkasten 22 zu erkennen. Die Materialbahn 16 kann zusammen mit dem oberen Trockensieb 18 der nachfolgenden Trockengruppe 12 insbesondere auch wieder um eine Saugwalze 24 geführt sein, bei der es sich z.B. wieder um eine Saugfilzleitwalze und/oder eine Trockensiebsaugwalze handeln kann.

Auch im übrigen entspricht der Übergangsbereich II zumindest im wesentlichen wieder dem in der Fig. 1 dargestellten Übergangsbereich II. Einander entsprechenden Teilen sind gleiche Bezugszeichen zugeordnet.

Wie bereits erwähnt, können ein solcher Saugkasten 22 und/oder eine solche Saugwalze 24 insbesondere auch in einem jeweiligen Übergangsbereich zwischen zwei einzonigen Trockengruppen vorgesehen sein.

Das Vakuum in der jeweiligen Saugwalze 24 kann insbesondere über den Saugkasten 22 erzeugt werden.

Von Vorteil ist insbesondere, dass in Kombination mit einer abwärts gerichteten Bahnabnahme vom Trockenzylinder 30 der vorangehenden Trockengruppe 12 eine Saugwalze 24 im Bereich der unteren Umleitung des Trockensiebes 18 und ein Saugkasten 22 zur Stabilisierung der Bahnführung zwischen den Trockenzylindern 30 und der Saugwalze 24 vorgesehen sind.

### Bezugszeichenliste

- 12: zweireihige Trockengruppe
- 14: Trockenpartie
- 16: Materialbahn
- 18: oberes Trockensieb
- 22: Saugkasten
- 24: Saugwalze
- 28: Trockenzylinder
- 30: Trockenzylinder
- 32: unteres Trockensieb

- L: Bahn- oder Maschinenlaufrichtung

- II: Übergangsbereich

## Patentansprüche

1. Trockenpartie (14) zum Trocknen einer laufenden Materialbahn (16), insbesondere Papier- oder Kartonbahn, mit mehreren in Bahnlaufrichtung (L) aufeinander folgenden Trockengruppen (12), von denen zumindest zwei zweireihig sind, wobei bei jeder der beiden zweireihigen Trockengruppen (12) der oberen Zylinderreihe ein obereres Trockensieb (18) und der unteren Zylinderreihe ein unteres Trockensieb (32) zugeordnet ist,
**dadurch gekennzeichnet,**
**dass** die Materialbahn (16) zumindest in einem jeweiligen Übergangsbereich (II) zwischen den zwei unmittelbar aufeinander folgenden zweireihigen Trockengruppen (12) jeweils durchgehend abgestützt ist.

2. Trockenpartie nach Anspruch 1,
**dadurch gekennzeichnet,**
**dass** die Materialbahn (16) in einem jeweiligen Übergangsbereich (II) durch ein der nachfolgenden zweireihigen Trockengruppe (12) zugeordnetes Trockensieb (18) direkt vom letzten Trockenzylinder (30) der vorangehenden Trockengruppe (12) übernommen wird.

3. Trockenpartie nach Anspruch 2,
**dadurch gekennzeichnet,**
**dass** die Materialbahn (16) von einem oberen Trockensieb (18) der nachfolgenden zweireihigen Trockengruppe (12) übernommen wird.

4. Trockenpartie nach einem der vorhergehenden Ansprüche,
**dadurch gekennzeichnet,**
**dass** die Materialbahn (16) in sämtlichen jeweils zwischen zwei Trockengruppen (12) vorgesehenen Übergangsbereichen jeweils durchgehend abgestützt ist.

5. Trockenpartie nach einem der vorhergehenden Ansprüche,
**dadurch gekennzeichnet,**
**dass** zur Unterstützung der Bahnübername in einem jeweiligen Übergangsbereich (II) ein Saugkasten (22) vorgesehen ist.

6. Trockenpartie nach einem der vorhergehenden Ansprüche,
**dadurch gekennzeichnet,**
**dass** die Materialbahn (16) in einem jeweiligen Übergangsbereich (II) um eine Saugwalze (24), insbesondere eine Saugfilzleitwalze und/oder Trockensiebsaugwalze geführt ist.

7. Trockenpartie nach Anspruch 6,
**dadurch gekennzeichnet,**
**dass** die Materialbahn (16) zusammen mit dem oberen Trockensieb (18) der nachfolgenden zweireihigen Trockengruppe (12) um die Saugwalze (24) geführt ist.

8. Trockenpartie nach Anspruch 6 oder 7,
**dadurch gekennzeichnet,**
**dass** das Vakuum in der Saugwalze (24) über den Saugkasten (22) erzeugt ist.

9. Trockenpartie nach einem der vorhergehenden Ansprüche,
**dadurch gekennzeichnet,**
**dass** in Kombination mit einer abwärts gerichteten Bahnabnahme vom Trockenzylinder (30) der vorangehenden Trockengruppe (12) eine Saugwalze (24) im Bereich der unteren Umleitung des Trockensiebes (18) und ein Saugkasten (22) zur Stabilisierung der Bahnführung zwischen den Trockenzylindern (30) und der Saugwalze (24) vorgesehen sind.

10. Trockenpartie nach einem der Ansprüche 6-9,
**dadurch gekennzeichnet,**
**dass** in der Saugwalze (24) und dem Saugkasten (22) in dem Bereich, in dem der Überführstreifen beim Überführvorgang läuft, Überführrandzonen vorgesehen sind.

11. Trockenpartie nach Anspruch 10,
**dadurch gekennzeichnet,**
**dass** die Überführzonen z.B. am führerseitigen Maschinenrand vorgesehen sind.

12. Trockenpartie nach Anspruch 10 oder 11,
**dadurch gekennzeichnet**,
das die Überführzonen unabhängig von der restlichen Zone mit Vakuum beaufschlagbar sind.

## Claims

1. Drying section (14) for drying a moving material web (16), in particular a paper or board web, having a plurality of drying groups (12) following one another in the web running direction (L), of which at least two are in two rows, the upper row of cylinders in each of the two two-row drying groups (12) being assigned an upper dryer fabric (18) and the lower row of cylinders being assigned a lower dryer fabric (32),
**characterized in that**,
at least in a respective transition region (II) between the two two-row drying groups (12) directly following each other, the material web (16) is in each case continuously supported.

2. Drying section according to Claim 1, **characterized in that**, in a respective transition region (II), the material web (16) is picked up directly from the last drying cylinder (30) of the preceding drying group (12) by a dryer fabric (18) assigned to the following two-row drying group (12).

3. Drying section according to Claim 2, **characterized in that** the material web (16) is picked up by an upper dryer fabric (18) of the following two-row drying group (12).

4. Drying section according to one of the preceding claims, **characterized in that** the material web (16) is in each case continuously supported in all the transition regions respectively provided between two drying groups (12).

5. Drying section according to one of the preceding claims, **characterized in that**, in order to support the web pick-up in a respective transition region (II), a suction box (22) is provided.

6. Drying section according to one of the preceding claims, **characterized in that**, in a respective transition region (II), the material web (16) is led around a suction roll (24), in particular a suction felt guide roll and/or a dryer fabric suction roll.

7. Drying section according to Claim 6, **characterized in that** the material web (16) is led around the suction roll (24) together with the upper dryer fabric (18) of the following two-row drying group (12).

8. Drying section according to Claim 6 or 7, **characterized in that** the vacuum in the suction roll (24) is generated by the suction box (22).

9. Drying section according to one of the preceding claims, **characterized in that**, in combination with a downwardly oriented web removal from the drying cylinder (30) of the preceding drying group (12), a suction roll (24) is provided in the region of the lower deflection of the dryer fabric (18), and a suction box (22) is provided to stabilize the web guidance between the drying cylinder (30) and the suction roll (24).

10. Drying section according to one of Claims 6-9, **characterized in that**, in the region in which the transfer strip runs during the transfer operation, edge transfer zones are provided in the suction roll (24) and the suction box (22).

11. Drying section according to Claim 10, **characterized in that** the transfer zones are provided at the edge of the machine on the operators' side, for example.

12. Drying section according to Claim 10 or 11, **characterized in that** vacuum can be applied to the transfer zones independently of the remaining zone.

## Revendications

1. Section de séchage (14) pour sécher une nappe de matériau en mouvement (16), notamment une nappe de papier ou de carton, comprenant plusieurs groupes de séchage (12) successifs dans la direction d'avance de la nappe (L), dont au moins deux sont en deux rangées, et où, pour chacun des deux groupes de séchage (12) en deux rangées, une toile de séchage supérieure (18) est associée à la rangée de cylindres supérieure et une toile de séchage inférieure (32) est associée à la rangée de cylindres inférieure,
**caractérisée en ce que**
la nappe de matériau (16) étant supportée à chaque fois en continu au moins dans une région de transition respective (II) entre les deux groupes de séchage (12) en deux rangées immédiatement successifs.

2. Section de séchage selon la revendication 1,
**caractérisée en ce que**
la nappe de matériau (16) est reprise dans une région de transition respective (II) par une toile de séchage (18) associée au groupe de séchage (12) suivant en deux rangées, directement depuis le dernier cylindre de séchage (30) du groupe de séchage précédent (12).

3. Section de séchage selon la revendication 2,
**caractérisée en ce que** la nappe de matériau (16) est reprise par une toile de séchage supérieure (18) du groupe de séchage (12) suivant en deux rangées.

4. Section de séchage selon l'une quelconque des revendications précédentes, **caractérisée en ce que** la nappe de matériau (16) est supportée à chaque fois en continu dans toutes les régions de transition prévues à chaque fois entre deux groupes de séchage (12).

5. Section de séchage selon l'une quelconque des revendications précédentes, **caractérisée en ce que** pour supporter la reprise de la nappe, on prévoit dans une région de transition respective (II) une caisse aspirante (22).

6. Section de séchage selon l'une quelconque des revendications précédentes, **caractérisée en ce que** la nappe de matériau (16) est guidée dans une région de transition respective (II) autour d'un rouleau aspirant (24), notamment un rouleau conducteur d'un feutre aspirant et/ou un rouleau aspirant de toile de séchage.

7. Section de séchage selon la revendication 6,
**caractérisée en ce que**
la nappe de matériau (16) est guidée autour du rouleau aspirant (24) conjointement avec la toile de séchage supérieure (18) du groupe de séchage (12) suivant en deux rangées.

8. Section de séchage selon les revendications 6 ou 7,
**caractérisée en ce que**
le vide dans le rouleau aspirant (24) est produit par la caisse aspirante (22).

9. Section de séchage selon l'une quelconque des revendications précédentes, **caractérisée en ce qu'**en combinaison avec une reprise de la nappe, orientée vers le bas, par le cylindre de séchage (30) du groupe de séchage précédent (12), on prévoit un rouleau aspirant (24) dans la région du renvoi inférieur de la toile de séchage (18) et une caisse aspirante (22) pour stabiliser le guidage de la nappe entre les cylindres de séchage (30) et le rouleau aspirant (24).

10. Section de séchage selon l'une quelconque des revendications 6 à 9,
**caractérisée en ce que**
l'on prévoit des zones marginales de transfert dans le rouleau aspirant (24) et la caisse aspirante (22) dans la région dans laquelle passe la bande de transfert lors de l'opération de transfert.

11. Section de séchage selon la revendication 10,
**caractérisée en ce que**
les zones de transfert sont prévues par exemple sur le bord de la machine côté opérateur.

12. Section de séchage selon la revendication 10 ou 11,
**caractérisée en ce que**
les zones de transfert peuvent être sollicitées par du vide indépendamment de la zone restante.
